# EUROPÄISCHE PATENTANMELDUNG

(11) **EP 0 517 153 A1**
(43) Veröffentlichungstag der Anmeldung: **09.12.1992**
(21) Anmeldenummer: 92109263.1
(22) Anmeldetag: 02.06.1992
(51) Int. Cl.: F02M 35/02

(54) **Gehäuse mit abgedichtetem Rohranschluss, insbesondere Luftfiltergehäuse**

(30) Priorität: 06.06.1991 DE 4118553; 24.03.1992 DE 4209512
(71) Anmelder: Iveco Magirus Aktiengesellschaft, D-89017 Ulm (DE)
(72) Erfinder: Bartsch, Erhard, W-7916 Nersingen (DE); Luib, Hans Joachim, W-7900 Ulm (DE)
(74) Vertreter: TER MEER - MÜLLER - STEINMEISTER & PARTNER

(57) **Zusammenfassung**

2.1. Bei bekannten Luftfiltergehäuse-Reinluftrohr-Verbindungen in starrer oder verschwenkbarer Ausführungsvariante treten bei der Montage Verspannungen und/oder Abdichtungsprobleme im Bereich der Dichtung auf.

2.2. Es wird eine Verbindung zwischen einem Gehäuse (1) und einem Rohranschluß (2) mit einem konzentrischen ringförmigen Formteil (4) und einer V-förmigen Schelle (9) vorgeschlagen, die eine verschwenkbare, feste, jedoch lösbare Verbindung zwischen den Verbindungsteilen herstellt, wobei eine Axialabdichtung (11) mit definierter Anpreß- oder Dichtkraft zwischengeordnet ist.

## Beschreibung

Die Erfindung betrifft ein Gehäuse mit Rohranschluß in einem abgedichteten Eingriff mit einem ersten ringförmigen Gehäuse-Formteil oder einem im Gehäuse integrierten Gehäuseöffnungsstutzen, insbesondere Luftfiltergehäuse mit abgedichtetem schwenkbaren Reinluft-Rohranschluß.

Aus DE-GM 83 31 188 und DE-GM 86 31 228 sind Luftfiltergehäuse bekannt, welche einen starren Anschluß für das Reinluftrohr besitzen. Durch die starre Verbindung (geschweißt, geklebt, gelötet, gebördelt) kann die Reinluft nur in einer einzigen vorgegebenen Richtung abgeführt werden, was mit Nachteilen bei einem Einbau in ein Kraftfahrzeug einhergeht und/oder mit einem zusätzlichen Montageaufwand verbunden ist. Die starre Verbindung führt leicht zu Verspannungen.

Andere Konstruktionen, beispielsweise ein Luftfiltergehäuse gemäß DE-OS 37 34 338 sehen zwar ein am Luftfiitergehäuse verschwenkbaren Reinluftanschluß vor, eine einwandfreie Abdichtung im Schwenkbereich ist jedoch bei späterem Verspannen nicht sichergestellt, so daß ungefilterte Rohluft ins Reinluftrohr gelangen kann.

Aus GB-OS 20 16 627 und EP-OS 0 232 640 sind grundsätzlich lösbare, abgedichtete Rohrverbindungen bekannt. In Anwendung bei einem Reinluftrohr und einem Filtergehäuse treten jedoch aufgrund der langen, nicht abgestützten Rohrlänge hohe Biegemomente insbesondere an der Verbindungsstelle zwischen Reinluftrohr und Filtergehäuse auf, welche infolge Verformung ebenfalls zu Undichtheiten führen können.

Aufgabe der Erfindung ist die Schaffung eines Gehäuses mit abgedichtetem Rohranschluß der eingangs genannten Art, welches bei einfachem Aufbau im Rohranschlußbereich einwandfrei abdichtet und gleichwohl eine lösbare verschwenkbare Verbindung zwischen den Anschlußteilen gegeben ist.

Gelöst wird die der Erfindung zugrundeliegende Aufgabe durch die im kennzeichnenden Teil des Anspruchs 1 angegebenen Merkmale.

Vorteilhaft weitergebildet wird der Erfindungsgegenstand durch die Merkmale der Unteransprüche 2 bis 12.

Wesen der Erfindung ist, daß ein zweites konzentrisches ringförmiges Formteil des Rohranschlusses, welches am ersten Formteil bzw. am Gehäuseöffnungsstutzen an radial äußerer Stelle befestigt ist, einen konischen radial äußeren Umfangsabschnitt besitzt, welcher mittels V-förmiger Schelle mit einem konischen Ringabschnitt des Rohranschlusses verspannt ist, wobei der Rohranschluß eine Axialabdichtung aufweist, welche gegen einen Radialabschnitt des ersten Formteils oder des Gehäuseöffnungsstutzens in einem Abdichtungseingriff steht, und der Rohranschluß dann gegen einen Axialanschlag des ersten oder zweiten Formteils anschlägt, so daß bei der Axialabdichtung eine definierte Dichtkraft eingerichtet und mithin die Dichtung nicht beschädigt werden kann.

Der Axialanschlag ist bevorzugt eine (eingewalzte) Sicke des zweiten Formteils, die an einer (integrierten) Rippe des Rohranschlusses anliegt.

Alternativ kann der Axialanschlag aber auch im Bereich des Radialabschnittes des ersten Formteils vorgesehen sein, an welchem auch die Axialabdichtung anliegt. Der Rohranschluß weist hierfür in Axialrichtung eine ringförmige integrierte Nase auf, die an den Radialabschnitt anschlägt.

Zweckmäßigerweise ist die Axialabdichtung im Bereich einer Dichtung gelegen, welche auf einer Filterpatrone eines Luftfilters selbst auf der anderen Seite des vorgenannten Radialabschnittes des ersten Formteils bzw. Gehäuseöffnungsstutzens gelegen ist.
Besonders zweckmäßig ist es, wenn die Axialabdichtung in Form, Abmessung und Shore-Härte der Dichtung der Filterpatrone in etwa entspricht.

Der konische Ringabschnitt weist bevorzugt zwei entgegengesetzte konische Anschlagflächen für die V-förmige Schelle und das zweite konische Formteil auf.

Beide konische Anschlagflächen können einstückig mit dem Rohranschluß wulstartig ausgebildet sein. Alternativ kann jedoch eine der beiden konischen Anschlagflächen durch ein drittes ringförmiges separates Formteil gebildet sein, welches mit dem eigentlichen Rohranschluß in integrierter Weise befestigt ist. Die andere konische Anschlagfläche für die V-förmige Schelle wird bei dieser Ausführungsvariante durch das zweite konische Formteil ausgebildet.

Eine weitere Ausbildung sieht vor, daß das zweite konische Formteil einen koaxialen Führungsabschnitt für die Axialabdichtung und/oder den Rohranschlag aufweist.

Zweites und/oder drittes Formteil bestehen aus Blech oder aus Kunststoff.

Eine besonders vorteilhafte Ausführungsvariante kennzeichnet sich dadurch, daß im Bereich des zweiten ringförmigen Formteils eine Schellen-Montagehilfe vorgesehen ist, welche insbesondere Gehäuse-Umfangsrippen sein können. Die Montagehilfe kann aber auch ein konzentrischer Montagering sein, welcher an der Radialwand des Gehäuseöffnungsstutzens befestigt ist.

Ersichtlich wird durch die Erfindung eine einfache lösbare und zuverlässig abdichtende Verbindung zwischen Gehäuse und Rohranschluß, insbesondere bei einem Luftfiltergehäuse im Bereich des Reinluft-Rohranschlusses geschaffen. Der Reinluft-Rohrstutzen kann in jede beliebige Einbaulage gedreht und dort verspannt werden, was bisher durch starre Konstruktionen nur durch Verdrehen der gesamten Filteranlage bzw. nur einmal bei der Erstmontage möglich war. Es ist eine rein axiale Abdichtung eingerichtet, was die Montage stark vereinfacht (keine Reibung beim Aufschieben auf den Rohrstutzen) und die Dichtung bei der Montage nicht beschädigt. Der Schellendurchmesser ist groß, was zu geringen Verformungen im Dichtbereich führt. Die Anpresskraft der Dichtung ist durch die Ausbildung der axialen Festanschläge begrenzt, um bleibende Verformungen zu vermeiden. Aufgrund der zuverlässigen Axialabdichtung, welche praktisch nicht beschädigt werden kann, ergibt sich eine große Lebensdauer.

Zwar kennt man aus US-PS 2 507 897 eine Axialabdichtung eines Rohranschlusses bei einem Luftfiltergehäuse. Es fehlt jedoch der Axialanschlag, welcher verhindert, daß im montierten Zustand der Vorrichtung eine definierte Dichtkraft eingerichtet werden kann.

Ferner ist aus US-PS 2 273 210 eine Schellenbefestigung zweier zylindrischer Formteile bekannt. Die beiden Formteile weisen jedoch keine konischen Umfangsabschnitte im Bereich der Schellenbefestigung auf, vielmehr bördelartige Ränder, wobei keine Dichtung zwischengeordnet ist. Mithin ist keine zuverlässige Abdichtung gegeben.

Die Erfindung wird nachfolgend anhand von Ausführungsbeispielen unter Bezugnahme auf die beigefügte Zeichnung näher beschrieben; es zeigen:
- Fig. 1: eine Luftfiltergehäuse-Reinluftrohr-Verbindung im Schnitt,
- Fig. 2: eine zweite Ausführungsvariante im Schnitt entsprechend Fig. 1, und
- Fig. 3: eine dritte Ausführungsvariante im Schnitt entsprechend den Fig. 1 und 2.

Gemäß Fig. 1 umfaßt ein mit einem Luftfiltergehäuse integrierter Gehäuseöffnungsstutzen (21) einen axialen Stutzenabschnitt zwecks Ausbildung der Gehäusedurchgangsöffnung (5). Auf dem axialen Stutzenbereich ist ein Reinluft-Rohranschluß (2) aufgesteckt, welcher z.B. als Extrudierteil mit einem integrierten konischen Ringabschnitt (10) ausgebildet ist.

Am Radialabschnitt des Gehäuseöffnungsstutzens (21) ist ein zweites ringförmiges Formteil (4) befestigt, welches seinerseits am nicht befestigten Ende einen konischen Radialabschnitt (8) besitzt. Der konische Radialabschnitt (8) dient als Anlagefläche für den integrierten konischen Ringabschnitt (10) bei gleicher Ausrichtung der zugeordneten Berührungsfläche. Ringabschnitt (10) und Radialabschnitt (8) sind mittels V-förmiger Schelle (9) fest verspannt. Für eine erleichterte Montage der V-förmiger Schelle (9) ist eine Montagehilfe in Form eines konzentrischen Montagerings (22) vorgesehen, welcher an radial äußerer Stelle des Gehäuseöffnungsstutzens (21) befestigt ist. Die Öffnung des Montagerings (22) ist so bemessen, daß die V-förmige Schelle (9) konzentrisch aufgenommen werden kann, bevor diese an den konischen Ringflächen verspannt wird.

Das zweite ringförmige Formteil (4) weist an radial innerster Stelle einen koaxialen Führungsabschnitt für das ringförmige Ende des Rohranschlusses (2) auf, wobei zwischen den axialen und radialen Stutzenabschnitten des Gehäuseöffnungsabschnittes (21), dem vordersten Ende des Rohranschlusses (2) und dem vorgenannten koaxialen Führungsabschnitt (17) ein Aufnahmeraum ausgebildet ist, in welchem eine Axialabdichtung (11) liegt, welche gegenüber der Radialwand des Gehäuseöffnungsstutzens (21) in einem Abdichtungseingriff steht.

Das Ausführungsbeispiel nach Fig. 2 entspricht grundsätzlich demjenigen nach Fig. 1. Es ist ein Luftfiltergehäuse (1) nicht mit einem integrierten Gehäuseöffnungsstutzen (21), sondern mit einem separaten ersten ringförmigen Formteil (3) vorgesehen, welches fest und abdichtend an der Gehäusewand (6) des eigentlichen Gehäuses befestigt ist und am nicht befestigten Ende einen koaxialen konzentrischen Führungsstutzen (7) aufweist, welcher zur Vorzentrierung des Reinluft-Rohranschlusses (2) vorgesehen ist.

Das erste Formteil (3) besitzt ferner einen Radialabschnitt (12), an welchem die Axialabdichtung (11) des Rohranschlusses abdichtend anliegt. Die Axialabdichtung (11) ist in einer ringförmigen Nut am Ende des Reinluft-Rohranschlusses (2) aufgenommen, welcher ein Spritzteil beispielsweise aus Aluminium oder aus Kunststoff ist. Der Rohranschluß (2) besitzt eine integrierte axiale Nase (20), welche gegen den Radialabschnitt des ersten ringförmigen Formteils (3) formschlüssig anliegt, um die Dichtkraft der Axialabdichtung (11) im verspannten Zustand der Vorrichtung zu begrenzen.

Die Axialabdichtung (11) ist in Form, Abmessung und Shore-Härte in etwa einer Dichtung (15) vorgesehen, die auf der anderen Seite des Radialabschnitts (12) auf der Filterpatrone (16) selbst aufgebracht ist, um eine ähnlich gute Abdichtung zu erreichen, wie dies bereits zwischen Filterpatrone (16) und Radialabschnitt (12) der Fall ist.

Das zweite ringförmige Formteil (4) ist bezüglich der Axialabdichtung (11) an radial äußerer Stelle am Radialabschnitt (12) befestigt, insbesondere angeschweißt, angelötet oder dergleichen. Es besitzt am anderen Ende einen konischen Radialabschnitt (8), welcher mit einem konischen Ringabschnitt eines dritten ringförmigen Formteils (18) zusammenwirkt, insbesondere mittels V-förmiger ringförmiger Schelle (9) fest und in lösbarer Weise formschlüssig verspannt ist. Das ringförmige Formteil (18) besitzt eine integrierte koaxiale Basis, welche in einer ringförmigen Aussparung des Reinluft-Rohrstutzens (2) formschlüssig und fest aufgenommen ist.

Der Durchmesser der V-förmigen Schelle (9) ist vergleichsweise groß. Durch die Wahl des großen Schellendurchmessers werden große Biegemomente, die durch Schwingungen des Reinluft-Rohranschlusses (2) hervorgerufen werden, in Kräftepaare mit verhältnismäßig geringen Einzelkräften umgewandelt, was zu geringen Verformungen der abgedichteten Teile führt.

Eine Erleichterung der Montage der V-förmigen Schelle (9) ist dadurch gegeben, daß die Schelle (9) auf der gehäuseäußeren Radialwand des zweiten ringförmigen Formteils (4) vor einer Montage sich abstützen kann.

Das in Fig. 3 veranschaulichte Ausführungsbeispiel sieht wie das Ausführungsbeispiel nach Fig. 2 einen Rohranschluß (2) in Form eines Spritzteils wie beispielsweise Aluminium vor, wobei der konische Ringabschnitt (10) durch eine einzige mit dem Rohranschluß (2) integrierte konische Radialfläche gebildet ist, welche gegen die konische Radialfläche des zweiten ringförmigen Formteils (4) mittels der V-förmigen Schelle (9) verspannt ist. Eine Montageerleichterung der V-förmigen Schelle (9) wird durch kleine Rippen (19) dadurch gegeben, daß die Schelle bei Montage nahezu in Montagehöhe gehalten wird. Die Rippen sind am Luftfiltergehäuse (1) angeformt.

Das zweite ringförmige Formteil (4) gemäß Fig. 3 ist an radial innerer Stelle mit dem ersten ringförmigen Formteil (3) fest verbunden und besitzt im Bereich der Befestigungsstelle eine eingewalzte Sicke (13), welche im verspannten Zustand des Rohranschlusses (2) gegen Umfangsrippen (14) des Rohranschlusses (2) anstößt. Die Umfangsrippen (14) sind einstückig mit dem Rohranschluß (2) ausgebildet.

Sämtliche Ausführungsvarianten nach den Fig. 1 bis 3 sind so getroffen, daß die durch die V-förmige Schelle (9) hervorgerufene Spannkraft die Axialabdichtung (11) nicht beschädigen kann, insbesondere durch Einrichtung fester Axialanschläge für den Rohranschluß (2).

Sämtliche konischen Flächen im Verspannbereich der V-Schelle (9) sind in der Steigung aufeinander abgestimmt. Entsprechend aufeinander abgestimmt sind die Dicke des konischen Ringabschnitts (10) bzw. die Dicke der konischen Randabschnitte (8) des zweiten und des dritten Formteils, so daß eine definierte Spannkraft der Anordnung insgesamt sowie eine definierte Dichtkraft im Bereich der Axialabdichtung (11) eingerichtet wird.

Ersichtlich kann der Rohranschluß (2) in jede Einbaulage verschwenkt bzw. verdreht werden, ohne zusätzliche Verspannungen an der Verbindungsstelle zwischen Gehäuse (1) und Rohranschluß (2) hervorzurufen.

Alle in der Beschreibung erwähnten und/oder in der Zeichnung dargestellten neuen Merkmale allein oder in sinnvoller Kombination sind erfindungswesentlich, auch soweit sie in den Ansprüchen nicht ausdrücklich beansprucht sind.

## Patentansprüche

1. Gehäuse mit einem Rohranschluß in einem abgedichteten Eingriff mit einem ersten ringförmigen Gehäuse-Formteil (3) oder einem im Gehäuse integrierten Gehäuseöffnungsstutzen (21), insbesondere Luftfiltergehäuse (1) mit abgedichtetem Reinluft-Rohranschluß (2),
dadurch gekennzeichnet,
daß ein zweites konzentrisches, ringförmiges, am ersten Formteil (3) bzw. am Gehäuseöffnungsstutzen (21) an radial äußerer Stelle befestigtes Rohranschluß-Formteil (4) einen konischen radial äußeren Umfangsabschnitt (8) besitzt, welcher mittels V-förmiger Schelle (9) mit einem konischen Ringabschnitt (10) des Rohranschlusses (2) verspannt ist, wobei der Rohranschluß (2) eine Axialabdichtung (11) aufweist, welche gegen einen Radialabschnitt (12) des ersten Formteils (3) oder des Gehäuseöffnungsstutzens (21) in einem Abdichtungseingriff steht und gegen einen Axialanschlag des ersten oder zweiten Formteils (3 bzw. 4) anschlägt.

2. Gehäuse nach Anspruch 1,
dadurch gekennzeichnet,
daß der Radialanschlag eine Sicke (13) des zweiten Formteils (4) ist, die an einer Rippe (14) des Rohranschlusses (2) anliegt (Fig. 3).

3. Gehäuse nach Anspruch 1,
dadurch gekennzeichnet,
daß der Axialanschlag ein Bereich des Radialabschnitts (12) des ersten Formteils ist, an welchem Radialabschnitt auch die Axialabdichtung (11) anliegt (Fig. 2).

4. Gehäuse nach einem der Ansprüche 1 bis 3,
dadurch gekennzeichnet,
daß die Axialabdichtung (11) im Bereich der Dichtung (15) gelegen ist, welche auf einer Filterpatrone (16) eines Luftfilters auf der anderen Seite des Radialabschnitts (12) des ersten Formteils (3) bzw. des Gehäuseöffnungsstutzens (21) liegt (Fig.2).

5. Gehäuse nach Anspruch 4,
dadurch gekennzeichnet,
daß die Axialabdichtung (11) in Form, Abmessung und Shore-Härte der Dichtung (15) der Filterpatrone (16) in etwa entspricht (Fig. 2).

6. Gehäuse nach einem der Ansprüche 1 bis 5,
dadurch gekennzeichnet,
daß der konische Ringabschnitt (10) zwei entgegengesetzte konische Anschlagflächen für die V-förmige Schelle (9) und das zweite konische Formteil (4) aufweist (Fig. 1).

7. Gehäuse nach einem der Ansprüche 1 bis 5,
dadurch gekennzeichnet,
daß der konische Ringabschnitt (10) ein drittes ringförmiges separates Formteil (18) aufweist, welches mit dem eigentlichen Rohranschluß (2) in integrierter Weise befestigt ist (Fig. 2).

8. Gehäuse nach einem der Ansprüche 1 bis 7,
dadurch gekennzeichnet,
daß das zweite konische Formteil (4) einen koaxialen Führungsabschnitt (17) für die Axialabdichtung (11) und/oder den Rohranschluß (2) aufweist (Fig. 1).

9. Gehäuse nach einem der vorhergehenden Ansprüche,
dadurch gekennzeichnet,
daß zweites und/oder drittes Formteil (4 bzw. 18) aus Blech oder Kunststoff bestehen (Fig. 1 und 2).

10. Gehäuse nach einem der vorhergehenden Ansprüche,
dadurch gekennzeichnet,
daß im Bereich des zweiten ringförmigen Formteils (4) eine Schellen-Montagehilfe vorgesehen ist (Fig. 2).

11. Gehäuse nach Anspruch 10,
dadurch gekennzeichnet,
daß die Montagehilfe Gehäuse-Umfangsrippen (19) sind (Fig. 3).

12. Gehäuse nach Anspruch 10,
dadurch gekennzeichnet,
daß die Montagehilfe ein konzentrischer Montagering (22) ist (Fig. 1).
